# FASCICULE DE BREVET EUROPEEN

(11) **EP 0 455 531 B1**
(45) Date de publication et mention de la délivrance du brevet: **22.02.1995**
(21) Numéro de dépôt: 91401006.1
(22) Date de dépôt: 16.04.1991
(51) Int. Cl.: F41G 7/22

(54) **Procédé d'autoguidage d'un missile sur une cible supersonique**
Verfahren zur Selbstlenkung eines Flugkörpers gegen ein Überschallziel
Method for selfguidance of missile towards a supersonic target

(30) Priorité: 23.04.1990 FR 9005305
(43) Date de publication de la demande: 06.11.1991
(73) Titulaire: STERIA, F-78140 Velizy Villacoublay (FR)
(72) Inventeur: Durieux, Jean Loup, F-16400 La Couronne (FR)
(74) Mandataire: Armengaud Ainé, Alain

(56) Documents cités:
- EP-A- 0 157 397
- DE-A- 3 334 758
- DE-A- 3 528 075
- DE-C- 915 790
- DE-C- 3 535 575
- US-A- 3 678 453

## Description

La présente invention concerne un procédé d'autoguidage de missile tactique sur un but supersonique.

Traditionnellement l'organe de guidage des missiles autoguidés est un capteur sensible au rayonnement électromagnétique ou infrarouge de la cible. Ce capteur est, en général, porté sur un système de pointage mobile asservi sur le but appelé autodirecteur. Des gyromètres montés sur l'autodirecteur mesurent la vitesse angulaire absolue de la ligne de visée qui est, à la précision de l'asservissement près, la ligne missile-cible. Le capteur peut aussi être lié au missile. Dans ce cas la vitesse angulaire absolue de la ligne missile-cible est obtenue en combinant la direction de la cible relative au missile, mesurée par le capteur, et l'orientation absolue du missile mesurée par une centrale inertielle. Le capteur électromagnétique est actif ou passif, suivant qu'il émet lui-même ou non le rayonnement éclairant la cible. La loi de guidage transforme la vitesse angulaire absolue de la ligne de visée en un ordre au missile. Elle demande la connaissance de la vitesse radiale missile cible qui est soit mesurée, soit estimée.

L'autodirecteur a les inconvénients suivants :
. Coût très élevé,
. Sensibilité au leurrage,
. point visé sur la cible mal connu et fluctuant, pouvant sortir du contour apparent,
. accrochage sur la cible délicat, qu'il soit réalisé avant ou après le départ du missile,
. portée limitée.

Le procédé selon l'invention permet de remédier aux inconvénients précédents car il est basé sur l'asservissement du missile à l'onde de choc attachée à la cible au moyen d'organes sensibles oui sont de simples capteurs de pression. Il ne concerne donc que les cibles supersoniques. Le terme onde de choc est utilisé ici pour définir l'onde de pression induite à grande distance par une cible supersonique, assimilable à une nappe de révolution de faible épaisseur, se propageant suivant les lois de l'acoustique. On pourrait utiliser de manière équivalente, le terme "onde acoustique".

On connaît (DE-A-3334758) l'utilisation de capteurs acoustiques pour assurer la détection de cibles subsoniques et également (DE-A-3528075) l'application de tels capteurs, positionnés au sol, pour mesurer la trajectoire d'un mobile supersonique. Dans cette technique antérieure, il n'est pas question d'asservir la trajectoire d'un missile supersonique à l'onde de choc d'une cible supersonique pour obtenir les avantages et effets techniques mentionnés ci-dessus.

L'invention a donc pour objet un procédé de guidage d'un missile anti-aérien supersonique vers une cible supersonique mettant en oeuvre des capteurs de pression, caractérisé en ce que la trajectoire du missile est asservie à l'onde de choc induite par la cible :
- en détectant ladite onde de choc par des premiers capteurs de pression installés à bord du missile,
- en estimant la trajectoire de la cible à partir des positions et attitudes du missile aux instants datés auxquels lesdits capteurs de pression traversent l'onde de choc de la cible, au moyen d'algorithme approprié,
- en commandant au missile une trajectoire quasi sinusoïdale de part et d'autre de l'onde assurant l'excitation périodique des capteurs de pression et les mesures subséquentes et,
- en asservissant la trajectoire relative moyenne du missile à la génératrice de l'onde de choc conique de la cible.

Le missile est muni d'une centrale inertielle rustique fournissant à chaque instant une mesure de sa position M, de son vecteur vitesse V_{M}, de son accélération Γ_{M} et de son trièdre de référence T_{M} dans un trièdre initial de référence Tₒ.

L'organe sensible du guidage, remplaçant l'autodirecteur, est constitué par un ou plusieurs capteurs de pression placés à bord du missile. Ces capteurs peuvent être constitués d'un ou plusieurs orifices répartis sur le missile reliés à autant de détecteurs de pression, ou à un détecteur unique pour l'ensemble des orifices. Il s'agit de détecteurs simples de type microphone. Ces capteurs détectent et datent, grâce à une horloge interne, leurs passages à travers l'onde de choc de la cible. Compte tenu de la raideur du front de l'onde de choc de la cible, ces passages sont datés avec une très grande précision. La bande passante des capteurs est choisie en conséquence. La figure 1 montre des emplacements possibles de capteurs 1, 2, 3 installés à bord du missile 4.

L'onde de choc de la cible est assimilée à une nappe conique d'origine un point B de la cible, d'axe la vitesse de la cible V_{B} et d'angle au sommet
a étant la célérité du son.

Dans son principe, l'ordre de guidage produit une trajectoire du missile, qui, relativement au but a l'allure d'une sinusoïde de faible amplitude située alternativement à l'intérieur et à l'extérieur de la nappe conique en suivant une génératrice de cette nappe. Les mesures concourant à l'élaboration de l'ordre sont effectuées à chaque traversée de la nappe conique. L'interception a lieu quand le missile arrive au sommet du cône ce qui demande évidemment que sa vitesse soit supérieure à celle de la cible.

La figure 2 montre la cible 5, la trajectoire absolue 6 de la cible , le missile 4, l'onde de choc conique 7 de la cible 5, la trajectoire relative moyenne 8 du missile 5 qui est une génératrice du cône, la trajectoire absolue moyenne 9 du missile conduisant au point d'interception 10.

Dans sa réalisation suivant l'invention, la loi de guidage comprend deux modules fonctionnels programmés sur le calculateur du missile. Le premier, appelé estimateur, détermine la vitesse du missile relativement à la nappe conique à chaque traversée de celle-ci. Le second, appelé contrôleur élabore la commande au missile en fonction de la vitesse relative estimée.

L'estimateur estime la trajectoire de la cible définie par sa position B et son vecteur vitesse V_{B} , soit en tout six paramètres, à partir des positions successives des capteurs de pression M_{C} (k,i) à la traversée de l'onde de choc (k le numéro du capteur, i numéro de la traversée), survenant à l'instant T . Ces positions sont déduites de la position à t du missile élaborée par la centrale inertielle et de la disposition des capteurs dans le missile. L'estimateur non linéaire utilise un algorithme du gradient conjugué ou d'un autre type. Il est initialisé avec les informations éventuelles sur la trajectoire du but communiquées au missile avant tir. En l'absence de telles informations, la convergence est acquise après un nombre n de traversées dépendant du nombre k de capteurs installés dans le missile, tel que nk=6. Il est possible, lorsque le transitoire de recalage est amorti, d'estimer l'accélération du but Γ_{B} . La grande précision des mesures l'autorise.

On choisit un capteur particulier (dans le cas où il est unique c'est évidemment celui-là) comme point du missile dont la trajectoire sera contrôlée. A partir de l'estimée du but B̂ , V̂_{B} obtenue quand ce capteur effectue la traversée n°i au point M , on détermine en ce point le trièdre instantané du guidage T_{C} constitué par la génératrice du cône x_{c} , la normale intérieure z_{c}, la tangente au cercle directeur y_{c} . On calcule en outre les composantes de la vitesse relative du missile au but suivant z_{c} et y_{c} , notées ė_{z} et ė_{y} .

Le contrôleur élabore les ordres commandés au missile. Le missile auquel s'applique l'invention peut avoir une organisation quelconque. Il peut être stabilisé en roulis ou en autorotation naturelle. Son mouvement latéral peut être produit par des forces aérodynamiques et/ou pyrotechniques. La prise d' incidence peut êre provoquée par un actionneur aérodynamique (gouverne), pyrotechnique (impulseur, jet transversal) ou autre. L'actionneur peut opérer suivant deux axes transversaux de manoeuvre (lacet, tangage) ou un seul (si le missile est directement en autorotation). L'ordre commandé peut s'adresser directement à (aux) actionneur (s) ou à un autopilote, s'il existe. Il peut s'agir d'un autopilote en accélération ou en vitesse angulaire transversale. L'exposé suivant est fait en supposant un missile stabilisé en roulis et muni d'un autopilote en accélération.

Les ordres en accélération au missile sont d'abord calculés dans le repère x_{c} , y_{c} , z_{c}. Ils comprennent deux composantes. La première composante Γ_{yc} dirigée suivant y_{c} , a pour effet d'asservir la projection du missile sur le plan tangent au cône x_{c}y_{c} , à suivre la génératrice du cône x_{c} , ou encore d'asservir la projection de la vitesse du missile sur le plan tangent au cône à être parallèle à la génératrice. Elle est linéaire, de la forme ${\text{Γ}}_{\text{yc}} \text{= -k} {\text{e}}^{̇} \text{y}$ , k= gain. Une fonction de transfert plus élaborée pourrait être substituée au gain suivant la dynamique du missile. La seconde composante Γ_{zc} , dirigée suivant la normale au cône z_{c} a pour but d'entretenir une trajectoire périodique perpendiculaire à l'onde de choc assurant les traversées nécessaires à l'excitation des capteurs de pression et aux mesures subséquentes. Elle est produite par une loi non linéaire de la forme ${\text{Γ}}_{\text{zc}} {\text{= Γ}}_{\text{max}}$ signe (f(e)). La fonction f est choisie, en liaison avec l'amplitude Γₘₐₓ de la commande et la dynamique du missile, pour régler comme il convient l'amplitude et la fréquence du cycle limite. La distance de passage est de l'ordre de l'amplitude de ce cycle.

Les ordres en accélération sont ensuite calculés dans le repère missile xₘ yₘ, zₘ (mesuré par la centrale inertielle), par la condition que leurs projections sur y_{c} et z_{c} soient respectivement égales à Γ_{yc} et Γ_{zc}.

La figure 3 constitue un diagramme fonctionnel simplifié du procédé selon l'invention montrant les fonctions exercées par le(s) capteur(s) (fonction A), la centrale inertielle ( fonction B), l'estimateur (fonctions C) et le contrôleur (fonctions D).

La figure 4 montre la trajectoire relative 8′ du missile autour de la génératrice de cône 8 contenue dans le plan défini par cette génératrice 8 et la normale 11.

Le missile est lancé depuis un poste de tir. L'invention s'applique à un poste de tir terrestre, naval ou aérien. La direction de lancement peut être quelconque sous les conditions que le missile rallie l'onde de choc de la cible et dispose des capacités cinématiques suffisantes pour s'y asservir et rattraper la cible. Au cours de la phase initiale entre le lancement et la première traversée de l'onde de choc de la cible, le missile est asservi à une trajectoire de ralliement précalculée sous le critère que la vitesse du missile relative au but à la première traversée de l'onde de choc ait une direction aussi proche que possible de celle de la génératrice de la nappe conique, c'est à dire que la condition cinématique d'interception indiquée sur la figure 5 soit remplie. Sur cette figure on voit la vitesse absolue 12 du but, celle 13 du missile , la vitesse relative 14 de ce missile . L'angle
a étant la célérité du son. La détermination de cette trajectoire suppose que le poste de tir ait des informations sur la trajectoire du but (une telle information peut être simplement la détection du passage de l'onde de choc de la cible par le poste de tir). Si aucune information n'est disponible le missile peut être tiré au jugé et la trajectoire de ralliement est rectiligne. Il en résulte que, dans la plupart des cas, la condition cinématique d'interception ne sera pas réalisée à la première traversée, mais après un transitoire résorbé au bout d'une à deux traversées supplémentaires, au delà duquel le cycle limite asservissant le missile à l'onde de choc sera effectivement enclenché. Les ordres Γ_{yc},Γ_{zc} calculés aux premières traversées tiennent compte de cette circonstance et aussi du temps de réponse de l'algorythme de l'estimateur. La figure 6 montre une trajectoire relative complète d'interception pour un poste de tir situé à l'intérieur de la nappe conique, ce qui pourrait être le cas d'un tir air-air. On y voit la cible 5, son onde de choc 7, la trajectoire relative de ralliement 16 et la trajectoire relative d'interception 17.

## Revendications

1. Procédé de guidage d'un missile anti-aérien sonpersonique vers une cible supersonique mettant en oeuvre des capteurs de pression, caractérisé en ce que la trajectoire (9) du missile (4) est asservie à l'onde de choc (7) induite par la cible (5) :
- en détectant ladite onde de choc par des premiers capteurs de pression (1,2,3) installés à bord du missile (4)
- en estimant la trajectoire (6) de la cible à partir des positions et attitudes du missile (4) aux instants datés auxquels lesdits capteurs de pression traversent l'onde de choc (7) de la cible, au moyen d'algorithme approprié,
- en commandant au missile (4) une trajectoire quasi sinusoïdale de part et d'autre de l'onde assurant l'excitation périodique des capteurs de pression et les mesures subséquentes et,
- en asservissant la trajectoire relative moyenne (8) du missile (4) à la génératrice de l'onde de choc conique (7) de la cible.

2. Procédé de guidage suivant la revendication 1 caractérisé en ce qu'il consiste dans une phase initiale à lancer le missile muni desdits premiers capteurs de pression dans une direction calculée par un poste de tir automatique muni de seconds capteurs de pression.

3. Procédé de guidage suivant la revendication 1, caractérisé en ce qu'il est appliqué à un missile muni d'un autodirecteur électromagnétique ou infrarouge.

## Claims

1. Method of guiding a supersonic anti-aircraft missile onto a supersonic target using pressure sensors, characterized in that the trajectory (9) of the missile (4) is locked to the shockwave (7) created by the target (5):
- by detecting said shockwave by first pressure sensors (1, 2, 3) installed on the missile (4),
- by estimating the trajectory (6) of the target from positions and attitudes of the missile (4) at the dated instants at which said pressure sensors pass through the shockwave (7) of the target, by appropriate algorithm,
- by instructing to the missile (4) a quasi-sinusoidal trajectory on either side of the wave assuring the periodic excitation of the pressure sensors and the subsequent measurements and,
- by locking the mean relative trajectory (8) of the missile (4) to the generatrix of the conical shockwave (7) of the target.

2. Method of guiding according to Claim 1, characterized in that it consists, in an initial phase, of launching the missile equipped with said first pressure sensors in a direction calculated by an automatic firing station equipped with second pressure sensors.

3. Method of guiding according to Claim 1, characterized in that it is applied to a missile equipped with an electromagnetic or infrared homing device.

## Patentansprüche

1. Lenkverfahren einer Überschallrakete zur Luftabwehr gegen ein mit Überschall fliegendes Zielobjekt, welches Druckfühler einsetzt, **dadurch gekennzeichnet**, **daß** die Bahn (9) der Rakete (4) von der Stoßwelle (7) gesteuert wird, welche durch das Zielobjekt (5) erzeugt wird:
- daß die besagte Stoßwelle von den Druckfühlern (1, 2, 3), die an Bord der Rakete (4) installiert sind, registriert wird;
- daß die Bahn (6) des Zielobjektes auf der Basis der Positionen und Verhalten der Rakete (4) im selben Moment (mittels eines geeigneten Algorithmus) bestimmt wird, in dem die Druckfühler die Stoßwelle (7) des Zielobjektes übertragen;
- daß man der Rakete (4) eine Bahn vorschreibt, die quasi sinusförmig beiderseits der Welle liegt, wodurch eine periodische Anregung der Druckfühler und der darauffolgenden Maßnahmen gesichert ist;
- daß die relative mittlere Bahn (8) der Rakete (4) von der konischen Mantellinie der Stoßwelle (7) des Zielobjektes bestimmt ist.

2. Lenkverfahren nach Anspruch 1, **dadurch gekennzeichnet**, **daß** die Rakete, welche mit den beschriebenen ersten Druckaufnehmern ausgestattet ist, während einer Initialphase in eine Richtung geschossen wird, die von einem automatischen Leitstand berechnet wird, der mit weiteren Druckfühlern ausgestattet ist.

3. Lenkverfahren nach Anspruch 1, **dadurch gekennzeichnet**, **daß** es angewendet wird bei einer Rakete, die mit einem elektromagnetischen oder infrarotgesteuerten Zielsuchkopf ausgestattet ist.
